# EUROPÄISCHE PATENTSCHRIFT

(11) **EP 2 399 839 B1**
(45) Veröffentlichungstag und Bekanntmachung des Hinweises auf die Patenterteilung: **07.08.2013**
(21) Anmeldenummer: 11003730.6
(22) Anmeldetag: 06.05.2011
(51) Int. Cl.: B65D 33/20, B65D 33/24, B31B 19/00, B65B 9/06

(54) **Tabakbeutel mit Verschlusslasche sowie Verfahren zum Herstellen derselben**
Tobacco pouch with closure tab and method for producing same
Sachet de tabac doté d'une bride de fermeture et son procédé de fabrication

(30) Priorität: 22.06.2010 DE 102010024630
(43) Veröffentlichungstag der Anmeldung: 28.12.2011
(73) Patentinhaber: Focke & Co. (GmbH & Co. KG), 27283 Verden (DE)
(72) Erfinder: Engel, Gisbert, 27308 Kirchlinteln-Luttum (DE)
(74) Vertreter: Ellberg, Nils

(56) Entgegenhaltungen:
- EP-A1- 1 010 631
- EP-A1- 2 087 992
- EP-A2- 1 683 736
- DE-A1- 2 932 236
- DE-A1-102005 048 357

## Beschreibung

Die Erfindung betrifft Beutel aus thermisch siegelbarer Folie gemäß Oberbegriff des Anspruchs 1. Weiterhin betrifft die Erfindung Verfahren zum Herstellen solcher Beutel aus thermisch siegelbarer Folie.

Die vorliegend betroffenen Beutel aus Folie bilden eine durch Taschennähte begrenzte Tasche für die Aufnahme des Beutelinhalts, insbesondere einer Tabakportion. Bei den bisher üblichen Tabakbeuteln dieser Ausführung ist die im Wesentlichen rechteckige Tasche mit seitlichen Taschennähten versehen, die die Taschenwände, nämlich Vorderwand und Rückwand, durch thermisches Siegeln miteinander verbinden. Die Rückwand ist mit einem Folienfortsatz versehen, der als Verschlusslasche dient, insbesondere als Wickellasche, die bei geschlossenem Beutel an der Vorderwand und an der Rückwand der Tasche anliegt sowie mittels Tape oder Klettverbindung in Schließstellung fixiert ist (EP 1 683 736 A2 und EP 2 087 992 A1).

Aufgabe der Erfindung ist es, einen (Tabak-)Beutel gemäß Oberbegriff des Anspruchs 1 im Hinblick auf die Aufnahme kleinerer Tabakportionen weiterzuentwickeln ohne Nachteile bei der industriellen Fertigung derartiger Beutel hinzunehmen.

Zur Lösung dieser Aufgabe ist der erfindungsgemäße (Tabak-)Beutel mit den Merkmalen des Anspruchs 1 ausgebildet.

Die Tasche des Beutels ist demnach dreieckförmig ausgebildet, nämlich mit dreieckförmiger Vorderwand und entsprechender Rückwand. Die Taschenwände sind durch mindestens eine schräggerichtete, randseitige Taschennaht miteinander verbunden. Die andere, schräggerichtete Verbindung kann als weitere Taschennaht oder als Faltkante ausgebildet sein.

Dreieckförmige Verpackungen für kleine Portionen streubaren Materials sind bekannt (DE 10 2005 048 357 A1). Diese dreieckige Verpackung ist allseits geschlossen und für einmaligen Gebrauch bestimmt. Ein dreidimensionaler, pyramidenförmiger Behälter mit dreieckförmigen Seitenflächen ist bekannt durch EP 1 010 631 A1. Auch dieser Behälter ist für einmalige Benutzung bestimmt.

In besonderer Weise ist die Verschlusslasche ausgebildet, die als dreieckförmige oder als rechteckige bzw. viereckige Lasche durch zweimaliges Falten um die unter einem spitzen Winkel zueinander angeordneten Beutelkanten in die Schließstellung gebracht wird, wobei beim Falten in die Endstellung die Verschlusslasche entlang diagonaler Faltkanten bzw. Faltlinien mit dreieckförmigen Teillaschen an der Vorderwand und an der Rückwand des Beutels Anlage erhält.

Die so ausgebildeten (Tabak-)Beutel können erfindungsgemäß nach unterschiedlichen Verfahren, jeweils aus fortlaufenden Bahnen der Folie gefertigt werden.

Ausführungsbeispiele von (Tabak-)Beuteln und deren Herstellungsverfahren werden nachfolgend anhand der Zeichnungen näher erläutert, wobei insbesondere Fig. 26 und Fig. 27 von den Patentansprüchen nicht erfasst sind. Es zeigt:
- Fig. 1: einen Beutel in Öffnungsstellung, bei perspektivischer Darstellung,
- Fig.2: den Beutel gemäß Fig. 1 während einer Zwischenstellung der Verschlusslasche,
- Fig. 3: die Darstellung gemäß Fig. 2 in Rückansicht,
- Fig. 4: den Beutel gemäß Fig. 2 in Schließstellung der Lasche,
- Fig. 5: einen Abschnitt einer Folienbahn für die Herstellung von Beuteln gemäß Fig. 1 bis Fig. 4,
- Fig. 6: einen fertiggestellten Beutel nach dem Abtrennen von der Folienbahn,
- Fig. 7: den Beutel mit der Öffnungslasche nach dem ersten Faltschritt,
- Fig. 8: den Beutel mit geschlossener Lasche,
- Fig.9: ein anderes Ausführungsbeispiel für die Fertigung von Beuteln mit dreieckförmiger Tasche,
- Fig. 10: einen von einer Folienbahn gemäß Fig. 9 abgetrennten Beutel,
- Fig. 11: den Beutel gemäß Fig. 10 in einer Zwischenstellung der Verschlusslasche,
- Fig. 12: den Beutel gemäß Fig. 10, Fig. 11 in Schließstellung,
- Fig. 13: ein weiteres Beispiel für ein Verfahren zum Herstellen von (Tabak-)Beuteln mit dreieckförmiger Tasche,
- Fig. 14: einen von der Folienbahn gemäß Fig. 13 abgetrennten Beutel,
- Fig. 15: den Beutel gemäß Fig. 14 in einer Zwischenstellung der Verschlusslasche,
- Fig. 16: eine Gebindepackung aus einer Mehrzahl von (Tabak-)Beuteln mit dreieckförmiger Tasche,
- Fig. 17: eine Materialbahn zum Herstellen von Beuteln mit trapezförmiger Tasche,
- Fig. 18: einen von der Folienbahn gemäß Fig. 17 abgetrennten Zuschnitt,
- Fig. 19: den Zuschnitt gemäß Fig. 18 nach dem Falten einer Taschenwand,
- Fig. 20: den Zuschnitt bzw. Beutel gemäß Fig. 17 bis Fig. 19 nach Anbringen von Beutelnähten zur Bildung der Tasche,
- Fig. 21: eine Verschlusslasche nach einem ersten Faltschritt,
- Fig. 22: den Beutel gemäß Fig. 20 in Schließstellung der Lasche,
- Fig. 23: ein weiteres Beispiel für die Herstellung von Beuteln mit dreieckförmiger Tasche,
- Fig. 24: einen Querschnitt durch die Folienbahn der Fig. 23 in der Schnittebene XXIVXXIV,
- Fig. 25: einen Doppelbeutel nach dem Abtrennen von der Folienbahn gemäß Fig. 23,
- Fig. 26: eine Darstellung eine Verfahrens zum Herstellen von im Wesentlichen konventionellen Folienbeuteln von einer Folienbahn,
- Fig. 27: einen gemäß Fig. 26 hergestellten Beutel in Schließstellung.

Die dargestellten Beutel 10 bestehen aus einer thermisch siegelbaren Folie. Für einen Beutelinhalt, insbesondere eine Tabakportion 11, bildet der Beutel 11 eine Tasche 12 mit einer frontseitigen Taschenwand, nämlich einer Vorderwand 13 und einer entsprechenden Rückwand 14. Die Rückwand 14 ist mit einem Fortsatz der Folie versehen unter Bildung einer Verschlusslasche 15, die vorliegend als Wickellasche ausgebildet ist und in Schließstellung an der Vorderwand 13 einerseits und der Rückwand 14 andererseits anliegt.

Eine Besonderheit ist die Form der Tasche 12. Diese ist bei den bevorzugten Ausführungsbeispielen dreieckförmig ausgebildet, nämlich mit dreieckiger Vorderwand 13 und entsprechender Rückwand 14. Die vorzugsweise gleichgroßen Taschenwände 13, 14 sind entlang einer schräggerichteten Faltkante 16 und gegenüberliegend durch eine ebenfalls schräggerichtete Verbindungsnaht, nämlich Taschennaht 17 mittels thermischer Siegelung (oder durch Klebung) miteinander verbunden. Die dreieckförmige Tasche 12 erfordert vorzugsweise nur eine Siegelnaht zur Verbindung der Taschenwände 13, 14. Eine Taschenöffnung 18 ist gegenüberliegend einer durch die konvergierenden Taschenränder gebildeten Spitze 19 angeordnet.

Die Verschlusslasche 15 ist vorteilhafter Weise so ausgebildet, dass sie in Schließstellung mindestens die Vorderwand 13, zweckmäßigerweise aber auch die Rückwand 14 der Tasche 12 mindestens teilweise abdeckt. Bei dem besonderen Ausführungsbeispiel gemäß Fig. 1 bis Fig. 8 ist die Verschlusslasche 15 ein rechteckiger bzw. quadratischer Fortsatz in Verlängerung der Rückwand 14. Durch einen ersten Faltschritt (Fig. 2) wird die Verschlusslasche 15 um eine Oberkante 20 der Vorderwand 13 im Bereich der Taschenöffnung 18 gefaltet bis zur Anlage an der Vorderwand 13. Eine Seitenkante 21 der Verschlusslasche 15 ist in dieser Stellung auf eine Randkante im Bereich der Taschennaht 17 ausgerichtet, nämlich mit dieser bündig. Die Abmessung der Verschlusslasche 15 ist so gewählt, dass die Seitenkante 21 in ihrer Abmessung bzw. Länge etwa der Länge der Taschennaht 17 entspricht, sodass eine Ecke der Verschlusslasche 15 am Ende der Seitenkante 21 mit der Spitze 19 deckungsgleich liegt. So entsteht ein dreieckiger Überstand der Verschlusslasche 15 (Fig. 2). Dieser wird entlang einer diagonalen Faltlinie 26 gegen die Rückwand 14 umgefaltet, nämlich entlang der schräggerichteten Faltkante 16 der Tasche 12. Im Endzustand liegt demnach eine dreieckige Teillasche 22 an der Vorderwand 13 und eine (gleichgroße) Teillasche 23 an der Rückwand 14 der Tasche 12. Die Seitenkante 21 erstreckt sich in geradliniger Fortsetzung der durch die Taschennaht 17 gebildeten Kante der Tasche 12.

Die Teillasche 23 ist vorzugsweise an der Rückwand 14 lösbar fixiert, vorliegend durch eine Klebe- oder Klettverbindung. Entsprechende Verbindungsstücke 24, 25 sind an korrespondierenden Eckbereichen von Tasche 12 und Verschlusslasche 15 angebracht, nämlich in einem Eckbereich der Rückwand 14 einerseits und einem zugeordneten Eckbereich der Verschlusslasche 15 bzw. der Teillasche 23 andererseits.

Fig. 2 zeigt die Zwischenstellung der Verschlusslasche 15 nach dem ersten Faltschritt, und zwar mit Blick auf die Vorderseite des Beutels. Fig. 3 ist eine entsprechende Darstellung mit Blick auf die Rückwand 14. Fig. 4 zeigt den verschlossenen Beutel 10, wobei die (Klett-)Verbindungsstücke 24, 25 aneinander liegen. Die Tasche 12 ist vorzugsweise im Bereich der Taschenöffnung 18 mit einer lösbaren Verschlussnaht 27 versehen (peel seal; zip-lock). Die fertige Verpackung hat demnach insgesamt eine dreieckförmige Kontur, bei der die Verschlusslasche 15 bzw. deren Teillaschen 22, 23 eine vorzugsweise vollflächige, beidseitige Abdeckung der Tasche 12 bilden.

Die Kontur des Beuteln 10 bzw. der Tasche 12 kann bei dreieckförmiger Gestaltung unterschiedlich sein, beispielsweise als rechtwinkliges, gleichschenkliges Dreieck, bei dem die Faltkante 16 die Hypotenuse bildet. Der Beutel 10 bzw. die Tasche 12 kann alternativ als gleichschenkliges Dreieck ausgebildet sein (Fig. 9 bis Fig. 12). Das der Tasche 12 zugeordnete Verbindungsstück 24 ist jeweils in einer Ecke benachbart zur Taschenöffnung 18 positioniert.

Eine Besonderheit ist die Herstellung von (Tabak-)Beuteln 10 mit dreieckiger Tasche 12. Eine Materialbahn, insbesondere eine Folienbahn 28 ist in der Breite so ausgebildet, dass sie der Abmessung der Tasche 12 entlang der Taschennaht 17 zuzüglich der Breite bzw. Querabmessung der Verschlusslasche 15 entspricht. Während des Transports der Folienbahn 28 werden Trennschnitte 29 angebracht, die sich von einem freien Rand der Folienbahn 28 etwa bis zur Mitte der Bahn erstrecken, bei dem Ausführungsbeispiel gemäß Fig. 5 quer zur Bahn (rechtwinklig). Die Abstände der Trennschnitte 29 entsprechend der Breite der Tasche 12 (im Bereich der Taschenöffnung 18). Die Folienbahn 28 ist in einem vorangehenden Arbeitsschritt mit den Verbindungsstücken 24, 25 versehen, entsprechend der Position am fertigen Beutel 10. Die Verbindungsstücke 24, 25 sind an einander gegenüberliegenden Seiten der Folienbahn 28 angebracht.

In einem weiteren Arbeitsschritt wird die Tasche 12 (als Teil der Folienbahn 28) gebildet, und zwar durch Umfalten einer Taschenwand, insbesondere der Vorderwand 13 entlang der Faltkante 16 bis zur Anlage an der Rückwand 14. Sodann werden die (quergerichteten) freien Ränder der Taschenwände 13, 14 durch Anbringen der Taschennaht 17 (quer zur Längserstreckung der Folienbahn 28) miteinander verbunden. Die Tasche 12 ist damit im Prinzip fertiggestellt. Es kann jetzt die Tabakportion 11 eingefüllt werden. Alternativ wird die Befüllung nach Abtrennen des Beutels 10 von der Folienbahn 28 durchgeführt. Hierzu wird ein Trennschnitt in (geradliniger) Verlängerung des Trennschnitts 29 durchgeführt, wodurch die dem jeweiligen Beutel 10 zugeordnete Verschlusslasche 15 von der Folienbahn 28 abgetrennt wird (Fig. 6). Die Verschlusslasche 15 wird nun bei dem fertigen Beutel 10 in der beschriebenen Weise in die Schließstellung gebracht. Eine eventuell vorhandene Verschlussnaht 27 im Bereich der Taschenöffnung 18 wird in einem ersten Arbeitsschritt an der fortlaufenden Folienbahn 28 angebracht.

Bei dem Ausführungsbeispiel der Fig. 9 bis Fig. 12 werden Beutel 10 gezeigt und hergestellt, deren Tasche 12 als gleichseitiges Dreieck ausgebildet ist. Des Weiteren hat die Verschlusslasche 15 die Form eines schiefwinkligen Vierecks mit schräggerichteten Seitenkanten 21. Diese erstrecken sich in geradliniger Fortsetzung von Randkanten der Tasche 12 im Bereich der Taschennaht 17. Eine gegenüberliegende, parallele Seitenkante 30 ist unter einem stumpfen Winkel zur Faltkante 16 der Tasche 12 gerichtet.

Bei der Herstellung von entsprechend Fig. 10 bis Fig. 12 ausgebildeten Beuteln 10 werden schräg bzw. unter einem spitzen Winkel zur Längserstreckung der Folienbahn 28 gerichtete Trennschnitte 29 angebracht. Die weiteren Arbeitsschritte bis zur Fertigstellung der Beutel 10 entsprechen dem Ausführungsbeispiel gemäß Fig. 5 bis Fig. 8 in analoger Weise. Die Verschlusslasche 15 wird bei diesem Beispiel in einem ersten Schritt in die Schließstellung gebracht, und zwar durch Falten um die durch die Taschenöffnung 18 definierte Kante 20 in eine Zwischenfaltstellung (Fig. 11). In dem weiteren Faltschritt wird die Verschlusslasche 15 bzw. die Teillasche 23 gegen die Rückwand 14 gefaltet um eine der Schrägkanten der Tasche 12, hier um die im Bereich der Taschennaht 17 definierte Kante. In der Endstellung ist eine Dreieckformation des gesamten Beutels 10 gegeben, wobei aufgrund der hier vorgegebenen Faltschritte die Taschennaht 17 durch die Verschlusslasche 15 verdeckt ist.

Ein anderes Herstellungsverfahren für Beutel 10 mit dreieckförmigen Taschen 12 ist in Fig. 13 bis Fig. 15 dargestellt. Die Fertigung ist besonders vorteilhaft geeignet für eine Zuführung der Folienbahn 18 in vertikaler Ebene bzw. Förderrichtung, vorliegend von oben nach unten. Die Folienbahn 28 wird so vorbereitet, dass die Tasche 12 sich in einer quergerichteten Position befindet, also die Taschenöffnung 18 quer zur Folienbahn 28 verläuft. Die Taschenöffnung 18 bzw. die diese begrenzenden Ränder - Oberkante 20 - erstrecken sich über die volle Breite der Folienbahn 28. Die bei diesem Ausführungsbeispiel gewählte Form der Tasche 12 entspricht der eines gleichschenkligen, rechtwinkligen Dreiecks. Die Spitze 19 ist abwärts gerichtet.

Bei der Fertigung wird die vorzugsweise kontinuierlich in Abwärtsrichtung transportierte Folienbahn 28 mit schräggerichteten Trennschnitten 29 von einem freien Rand ausgehend versehen, unter einem spitzen Winkel zur (aufrechten) Seitenkante. In einem ersten Faltschritt wird eine durch die Randkante der Folienbahn 28 und den Trennschnitt 29 definierte dreieckige Lasche erfasst und durch Umfalten als Vorderwand 13 der Tasche 12 positioniert. Danach wird die Taschennaht 17 angebracht, die sich in Verlängerung des schräggerichteten Trennschnitts 29 erstreckt. Die Befüllung der Tasche 12 kann nun erfolgen (oder nach Abtrennen des Beutels 10 von der Folienbahn 28). Der hierfür erforderliche Trennschnitt wird entlang der Taschennaht 17 ausgeführt.

Die insgesamt dreieckförmige Verschlusslasche 15 wird in der beschriebenen Weise gefaltet, wobei die zuletzt gefaltete dreieckförmige Teillasche 23 um die durch die Taschennaht 17 definierte Kante der Tasche 12 gefaltet wird, sodass die Naht 17 durch die Lasche 15 verdeckt ist.

Die bei geschlossener Verschlusslasche 15 insgesamt dreieckförmig ausgebildeten Beutel 10 sind in einer räumlich vorteilhaften Weise in Gebindepackungen positionierbar (Fig. 16). Je zwei Beutel 10 sind in einer Querebene nebeneinander angeordnet, sodass zwei gleichlange Schrägkanten, insbesondere die im Bereich der Taschenöffnung 18 gebildeten Kanten, einander zugekehrt sind bzw. aneinander liegen. Es ergibt sich dadurch ein insgesamt rechteckiges oder quadratisches Gebilde. Mehrere derartiger Paare von Beuteln 10 liegen neben- und aneinander, sodass eine insgesamt quaderförmige Gebindepackung entsteht (Fig. 16).

Ein weiteres Ausführungsbeispiel eines (Tabak-)Beutels 10 auf der Grundlage von konvergierenden, also unter einem Winkel zueinander gerichteten Kanten der Tasche 12, ist in Fig. 17 bis Fig. 22 gezeigt. Die Tasche 12 ist trapezförmig ausgebildet. Seitliche Begrenzungen der Tasche 12 sind unter einem spitzen Winkel zueinander gerichtet. Es handelt sich dabei zum einen um die durch die Faltkante 16 entstehende Seitenkante der Tasche 12 und zum anderen um die Kante im Bereich der Taschennaht 17. Die Trapezform ist hier so gewählt, dass die Faltkante 16 quer zu den Kanten 20 der Taschenöffnung 18 und die Taschennaht 17 unter einem Winkel zur Taschenöffnung 18 gerichtet ist. Die Tasche 12 endet im Bereich einer quergerichteten Bodennaht 31.

Die Verschlusslache 15 ist ebenfalls nach dem gleichen Konstruktionsprinzip der Beutel 10 ausgebildet, besteht nämlich aus zwei dreieckigen Teillaschen 22, 23. Insgesamt ist die Verschlusslasche 15 als Fortsetzung der Rückwand 14 ausgebildet, jedoch seitlich angeordnet, nämlich in Verlängerung über die Taschennaht 17 hinaus. Die Verschlusslasche 15 ist ein schiefes Rechteck bzw. Quadrat. In einem ersten Faltschritt wird die Teillasche 22 gegen die (trapezförmige) Vorderwand 13 umgefaltet (Fig. 21). Aufgrund der abweichenden geometrischen Formen der Tasche 12 einerseits und der Verschlusslasche 15 bzw. der Teillaschen 22, 23 andererseits wird nur ein Teilbereich der Vorderwand 13 durch die Verschlusslasche 15, nämlich durch die Teillasche 22, bedeckt. In einem zweiten Faltschritt wird die (dreieckförmige) Teillasche 23 gegen die Rückseite der Tasche 12 gefaltet, nämlich zur Anlage an der Rückwand 14. Auch hier ist eine vollständige Überdeckung der Rückwand 14 aufgrund der unterschiedlichen geometrischen Formen nicht gegeben. Die Taschenöffnung 18 ist aber über die volle Länge durch die Verschlusslasche 15 abgedeckt, nämlich durch die Faltkante 26.

Bei der Fertigung von so oder ähnlich ausgebildeten Beuteln wird analog zu den vorstehenden Beispielen verfahren. Von einer fortlaufenden Folienbahn 28 wird ein (vorliegend ungefalteter) Zuschnitt 32 für jeweils einen Beutel 10 abgetrennt. Die Breite des Zuschnitts 32 bzw. die Höhe des Beutels 10 respektive der Tasche 12 entspricht der Breite der Folienbahn 28. Der Zuschnitt 32 ist insgesamt trapezförmig ausgebildet mit konvergierenden, quer zur Folienbahn 28 gerichteten Zuschnitträndern 33, 34. Der Zuschnitt 32 ist so bemessen, dass aufeinanderfolgend Bereiche für die trapezförmige Tasche 12 mit den Taschenwänden 13, 14 und anschließend die aus den beiden Teillaschen 22, 23 bestehende Verschlusslasche 15 definiert sind, hier durch gedachte, jeweils durch gestrichelte Linien dargestellte Faltlinien. Jeder zweite von der Folienbahn 28 abgetrennte Zuschnitt 32 wird um 180° gewendet, sodass die in Fig. 18 und Fig. 19 gezeigte einheitliche Relativstellung gegeben ist.

In einem ersten Falt- und Fertigungsschritt wird die Tasche 12 gebildet (Fig. 19) durch Umfalten eines Teilabschnitts des Zuschnitts 32 entlang der Faltkante 16, sodass Flächenbereiche zur Bildung von Vorderwand 13 und Rückwand 14 aufeinander liegen. Es können nun die schräggerichtete Taschennaht 17 und die sich in Längsrichtung des Zuschnitts 32 erstreckende Bodennaht 31 hergestellt werden. Die Taschenöffnung 18 befindet sich an einem freien Seitenrand des Zuschnitts 32, der dem einen oder anderen Längsrand der Folienbahn 28 entspricht. Der Beutel ist nun soweit gefertigt, dass die Tabakportion 11 in die Tasche 12 eingeführt werden kann (Fig. 20). Danach werden die beschriebenen Faltschritte ausgeführt. Im Bereich der Taschenöffnung 18 kann auch hier eine Verschlussnaht 27 angebracht sein. Wie bei allen Ausführungen ist die Taschenöffnung 18 in voller Länge durch die Verschlusslasche 15 im Bereich der Faltkante bzw. Faltlinie 26 abgedeckt.

Ein leistungsfähiges Fertigungsprinzip für Beutel 10 der vorstehend beschriebenen Ausführungen ergibt sich aus Fig. 23 bis Fig. 25. Die Folienbahn 28 zum Herstellen der Beutel 10 ist in der Breite so bemessen, dass zwei Beutel 10 nebeneinanderliegend - gegebenenfalls mit wechselseitiger Verschachtelung - im Wesentlichen gleichzeitig gefertigt werden. Eine weitere Besonderheit besteht darin, dass die mit entsprechender Breite ausgebildete Folienbahn 28 eine einlagige Trägerbahn ist und dass im Bereich der doppelwandigen Ausbildung des Beutels 10, also im Bereich der Tasche 12, weiteres Folienmaterial zugeführt bzw. verarbeitet wird. Vorliegend wird an die Folienbahn 28 insbesondere mittig ein (fortlaufender) Folienstreifen 35 angelegt. Dieser wird bei der Bildung des Beutels 10 mit entsprechenden Bereichen der Folienbahn 28 verbunden. Der aus vorzugsweise der gleichen Folie bestehende Folienstreifen 35 dient vorliegend zur Bildung eines Teils der Taschen 12, insbesondere der Taschen-Vorderwand 13. Der auf der Folienbahn 18 liegende Folienstreifen 35 entspricht in der Breite einer entsprechenden Abmessung der Tasche 12. Durch Siegelnähte wird die Verbindung der Folien hergestellt unter gleichzeitiger Bildung der Tasche 12. Dazu wird vorzugsweise eine quergerichtete Taschennaht 17 und zusätzlich eine schräggerichtete Seitennaht 36 durch thermisches Siegeln hergestellt. Die dreieckige Tasche 12 ist demnach durch zwei V-förmig angeordnete Siegelnähte 17, 36 begrenzt. Die Verschlusslasche 15 als (beidseitiger) Randstreifen der Folienbahn 28 ist in beschriebener Weise rechteckig bzw. quadratisch ausgebildet. Dieses Verfahren ist in analoger Weise auch für die Fertigung von (Tabak-)Beuteln mit konventionellen, nämlich insbesondere rechteckigen Taschen herstellbar, wobei die Taschen durch eine in Längsrichtung der Folienbahn bzw. des Folienstreifens 35 verlaufende Bodennaht und durch quergerichtete Taschennähte gebildet ist.

Bei der Fertigung von zwei nebeneinanderliegenden Beuteln 10 werden vorzugsweise gleichzeitig V-förmige Doppelnähte 37, 38 im Bereich der fortlaufenden Folienbahn 28 mit Streifen 35 hergestellt. Diese sind so ausgebildet, dass sie nebeneinanderliegend einerseits Taschennähte 17 benachbarter Beutel 10 und andererseits nebeneinanderliegende Seitennähte 36 von zwei gleichzeitig gefertigten Beuteln 10 bilden. Durch einen quergerichteten Trennschnitt über die volle Breite der Folienbahn 28 und durch einen schräggerichteten Trennschnitt mittig im Bereich der Doppelnaht 38 werden die beiden Beutel 10 gleichzeitig hergestellt und von der Folienbahn 28 abgetrennt. Die mittig durchtrennte Doppelnaht 37 bildet eine der Taschennähte 17 des nachfolgend hergestellten Paares von Beuteln 10 im Bereich eines Querrandes der Folienbahn 28.

Das Prinzip der Leistungssteigerung mittels Folienbahn 28 entsprechend größerer Breite ist auch bei dem Beispiel gemäß Fig. 26, Fig. 27 verwirklicht. Bei diesem Beispiel geht es um die vorzugsweise gleichzeitige Fertigung von in Querrichtung der Folienbahn 28 nebeneinanderliegenden Beuteln 10. Diese sind hier in herkömmlicher Weise ausgebildet, nämlich mit einer rechteckigen Tasche 12 und zwei seitlichen Taschennähten 39, 40. Die Taschen 12 der nebeneinanderliegenden Beuel 10 werden an den Rändern der Folienbahn 28 gebildet, und zwar durch fortgesetztes Umfalten von Randschenkeln 41, 42. Diese bilden einen durchgehenden doppellagigen Randstreifen zu beiden Seiten der Folienbahn 28. Aus den Randschenkeln 41, 42 entstehen jeweils die Vorderwände 13 der Taschen 12.

Die Breite der Folienbahn 28 ist so gewählt, dass einander zugekehrt, nämlich zwischen den beiden Randschenkeln 41, 42, Verschlusslaschen 15 für jeden Beutel 10 gebildet werden. Diese können als einfache Verschlusslasche oder - wie beim dargestellten Ausführungsbeispiel - als Wickellasche ausgebildet werden. Vorliegend sind die einander gegenüberliegenden Beutel 10 versetzt zueinander angeordnet. Quergerichtete Trennschnitte der Folienbahn 28 sind demnach in Längsrichtung derselben versetzt zueinander angeordnet. Die Verschlusslaschen 15 sind mit einer Zunge 43 mit geschwungenen Rändern versehen als Verschlussbereich der an der Rückwand 14 anliegenden Teillasche 23 (Fig. 27). Die Kontur wird durchgehend durch eine entsprechend ausgebildete wellenförmige, mittige Trennlinie 44 der Folienbahn 28 geschaffen. Die Taschennähte 39, 40 werden als doppelt breite Nähte im Bereich der Folienbahn 28 hergestellt und durch die quergerichteten Trennschnitte unter Bildung der Taschennähte 39, 40 mittig durchtrennt.

### Bezugszeichenliste:

- 10: Beutel
- 11: Tabakportion
- 12: Tasche
- 13: Vorderwand
- 14: Rückwand
- 15: Verschlusslasche
- 16: Faltkante
- 17: Taschennaht
- 18: Taschenöffnung
- 19: Spitze
- 20: Oberkante
- 21: Seitenkante
- 22: Teillasche
- 23: Teillasche
- 24: Verbindungsstück
- 25: Verbindungsstück
- 26: Faltlinie
- 27: Verschlussnaht
- 28: Folienbahn
- 29: Trennschnitt
- 30: Seitenkante
- 31: Bodennaht
- 32: Zuschnitt
- 33: Zuschnittrand
- 34: Zuschnittrand
- 35: Folienstreifen
- 36: Seitennaht
- 37: Doppelnaht
- 38: Doppelnaht
- 39: Taschennaht
- 40: Taschennaht
- 41: Randschenkel
- 42: Randschenkel
- 43: Zunge
- 44: Trennlinie

## Patentansprüche

1. Beutel aus thermisch siegelbarer Folie mit einer Tasche (12) für einen Beutelinhalt, insbesondere eine Tabakportion (11) und mit einer Verschlusslasche (15), die bei geschlossenem Beutel (10) eine Taschenöffnung (18) abdeckt und an mindestens einer Taschenwand (13, 14) anliegt, **gekennzeichnet durch** folgende Merkmale:
a) die Tasche (12) ist dreieckförmig ausgebildet und besteht aus zwei dreieckförmigen Taschenwänden, nämlich einer Vorderwand (13) und einer Rückwand (14),
b) die Taschenwände (13, 14) sind randseitig **durch** eine Taschennaht (17) einerseits und **durch** eine Faltkante (16) oder **durch** eine weitere Seitennaht (36) andererseits miteinander verbunden,
c) die Taschenöffnung (18) ist gegenüberliegend zu einer **durch** konvergierende Taschenränder gebildeten Spitze (19) angeordnet,
d) die Verschlusslasche (15) liegt in der **durch** zweimaliges Falten der Verschlusslasche (15) um angrenzende Beutelkanten erzielten Schließstellung mit einer dreieckförmigen Teillasche (22) an der Vorderwand (13) der Tasche (12) an.

2. Beutel nach Anspruch 1, **dadurch gekennzeichnet, dass** die Verschlusslasche (15) in Schließstellung mit einer weiteren dreieckförmigen Teillasche (23) auch an der Rückwand (14) der Tasche (12) anliegt.

3. Beutel nach Anspruch 1 oder 2, **dadurch gekennzeichnet, dass** die Verschlusslasche (15) als dreieckige oder viereckige, vorzugsweise rechteckige oder trapezförmige Fortsetzung der Rückwand (14) der Tasche (12) ausgebildet und so bemessen ist, dass zwei der Abmessung von Vorderwand (13) und Rückwand (14) entsprechende, durch Faltlinie (26) voneinander abgegrenzte Teillaschen (22, 23) gebildet sind, derart, dass durch einen ersten Faltschritt der Verschlusslasche (15) um eine erste Beutelkante (20) die erste Teillasche (22) an der Vorderwand (13) und durch einen zweiten Faltschritt um eine zur ersten Beutelkante unter einem Winkel gerichtete zweite Beutelkante die zweite Teillasche (23) gegen die Rückwand (14) gefaltet ist, wobei vorzugsweise Vorderwand (13) und Rückwand (14) durch die Teillaschen (22, 23) der Verschlusslasche (15) vollflächig abgedeckt sind.

4. Beutel nach Anspruch 1 oder einem der weiteren Ansprüche, **dadurch gekennzeichnet, dass** die Tasche (12) die Form eines rechtwinkligen, gleichschenkligen Dreiecks aufweist, vorzugsweise mit der Taschenöffnung (18) im Bereich einer Kathete und der Taschennaht (17) im Bereich der anderen Kathete.

5. Beutel nach Anspruch 1 oder einem der weiteren Ansprüche, **dadurch gekennzeichnet, dass** die Tasche (12) die Form eines gleichseitigen Dreiecks aufweist.

6. Verfahren zum Herstellen von Beuteln (10) aus thermisch siegelbarer Folie mit einer dreieckförmig ausgebildeten Tasche (12) für einen Beutelinhalt, insbesondere eine Tabakportion (11), und mit einer Verschlusslasche (15), die bei geschlossenem Beutel (10) eine Taschenöffnung (18) abdeckt und an mindestens einer Taschenwand (13, 14) anliegt, **gekennzeichnet durch** folgende Merkmale:
a) eine fortlaufende Folienbahn (28) mit der Querabmessung entsprechend einer Tasche (12) zuzüglich einer ausgebreiteten Verschlusslasche (15) wird mit einer Folge von im Abstand angeordneten parallelen Trennschnitten (29) versehen, die sich von einem freien Rand der Folienbahn (28) etwa bis zur Mitte erstrecken, wobei die Trennschnitte (29) unter einem rechten Winkel oder unter einem Winkel von 60° oder unter einem Winkel von 45° zu einem freien Rand der Folienbahn (28) gerichtet sind,
b) sodann wird ein **durch** die Trennschnitte (29) begrenzter Folienlappen entlang einer diagonalen, mittigen Faltlinie unter Bildung einer Faltkante (16) gefaltet, derart, dass zwei dreieckförmige Teillappen unter Bildung von Vorderwand (13) und Rückwand (14) der Tasche (12) aneinander liegen,
c) freie, quer oder schräg zur Randkante der Folienbahn (28) gerichtete Randstreifen der gefalteten Vorderwand (13) und Rückwand (14) werden mittels Taschennaht (17) miteinander verbunden, wobei die Taschennaht (17) quer oder unter einem Winkel zur Längserstreckung der Folienbahn (28) verläuft,
d) sodann wird die Folienbahn (28) im Bereich der Verschlusslasche (15) durchtrennt mittels Trennschnitt in Fortsetzung des quer oder schräg zur Folienbahn (28) gerichteten Trennschnitts für die Begrenzung der Taschenwände (13, 14),
e) abschließend wird die Verschlusslasche (15) **durch** zweimaliges Falten um Kanten der Tasche (12) in die Schließstellung gefaltet.

7. Verfahren nach Anspruch 6, **gekennzeichnet durch** folgende Merkmale:
a) die fortlaufende Folienbahn (28) mit der Querabmessung der Tasche (12) im Bereich der Taschenöffnung (18) wird vorzugsweise in vertikaler Ebene von oben nach unten transportiert und mit einer Folge von im Abstand angeordneten Trennschnitten (29) versehen, die unter einem Winkel von etwa 45° zu einem Rand der Folienbahn gerichtet sind und sich etwa bis zur Mitte derselben erstrecken,
b) sodann wird ein **durch** die Trennschnitte (29) begrenzter Folienlappen quer zur Folienbahn (28) bis zur Anlage an dieser gefaltet unter Bildung einer Vorderwand (13) der Tasche (12), wobei eine Oberkante (20) der Vorderwand (13) quer zur Folienbahn (28) gerichtet ist und sich etwa über die volle Breite derselben erstreckt,
c) sodann wird entlang einer schräggerichteten freien Randkante der Vorderwand (13) eine entsprechend schräggerichtete Naht hergestellt zur Bildung der Taschennaht (17),
d) danach wird unter Fortsetzung des Trennschnitts (29) ein schräggerichteter weiterer Trennschnitt entlang der Taschennaht (17) geführt zum Abtrennen des Beutels (10) mit Verschlusslasche (15) von der Folienbahn (28),
e) die insgesamt dreieckförmige Verschlusslasche (15) wird in einem ersten Faltschritt um die im Bereich der Taschenöffnung (18) gebildete Oberkante (20) der Tasche (12) gefaltet unter Bildung einer an der Vorderwand (13) anliegenden Teillasche (22),
f) in einem weiteren Faltschritt wird ein Teil der Verschlusslasche (15), nämlich die dreieckförmige Teillasche (23) um die **durch** die Taschennaht (17) gebildete Kante der Tasche in die Schließstellung gefaltet.

8. Verfahren zum Herstellen von Beuteln (10) aus thermisch siegelbarer Folie mit einer dreieckförmig ausgebildeten Tasche (12) für einen Beutelinhalt, insbesondere eine Tabakportion (11), und mit einer Verschlusslasche (15), die bei geschlossenem Beutel (10) eine Taschenöffnung (18) abdeckt und an mindestens einer Taschenwand (13, 14) anliegt, **gekennzeichnet durch** folgende Merkmale:
a) von einer fortlaufenden Folienbahn (28) wird ein Zuschnitt (32) für die Fertigung eines Beutels (10) einschließlich Verschlusslasche (15) entlang einer schräggerichteten Trennlinie abgetrennt, derart, dass der Zuschnitt (32) eine trapezförmige Form aufweist mit randseitigen Schnittränden (33, 34) unter einem Winkel von vorzugsweise etwa 60°,
b) der Zuschnitt (32) ist in Querrichtung entsprechend der Tiefe der Tasche (12) bemessen, insbesondere aufgrund entsprechender Breite der Folienbahn (28),
c) in einem ersten Faltschritt wird entlang einer quergerichteten Faltlinenie ein Randbereich des Zuschnitts (32) umgefaltet unter Bildung einer dreieckförmigen Vorderwand der Tasche (12) **durch** Anlage an einem die Rückwand (14) bildenden Bereich des Zuschnitts (32),
d) entlang des schräggerichteten Schnittrandes (33) wird sodann eine entsprechend schräggerichtete Siegelnaht hergestellt, die die Taschennaht (17) der Tasche (12) bildet,
e) der als Überstand über die Taschennaht (17) hinweg stehende, insbesondere als Parallelogramm ausgebildete Bereich des Zuschnitts (32) wird sodann in einem ersten Faltschritt entlang dem Zuschnittrand (33) - Rand im Bereich der Taschennaht (17) - gegen die Vorderwand (13) gefaltet, wobei die Teillasche (22) an der Vorderwand (13) anliegt,
f) sodann wird ein im Bereich der Taschenöffnung (18) über die Tasche (12) hinweg ragendes Teilstück der Verschlusslasche (15), nämlich die Teillasche (23), um die Oberkante (20) der Tasche (12) gegen die Rückwand (14) gefaltet.

9. Verfahren zum Herstellen von Beuteln (10) aus thermisch siegelbarer Folie mit einer dreieckförmig ausgebildeten Tasche (12) für einen Beutelinhalt, insbesondere eine Tabakportion (11), und mit einer Verschlusslasche (15), die bei geschlossenem Beutel (10) eine Taschenöffnung (18) abdeckt und an mindestens einer Taschenwand (13, 14) anliegt, **gekennzeichnet durch** folgende Merkmale:
a) eine fortlaufende Folienbahn mit der Querabmessung entsprechend mindestens der Tasche (12) des Beutels (10) einschließlich der ungefalteten, gestreckten Verschlusslasche (15) wird im Bereich der herzustellenden Tasche (12) mit einem fortlaufenden Folienstreifen (35) versehen, der einlagig in der Folienbahn (28) aufgelegt wird,
b) die Breite des Folienstreifens (35) entspricht einer Querabmessung der herzustellenden Tasche (12),
c) im Bereich des Folienstreifens (35) werden Siegelnähte angebracht, **durch** die Folienstreifen (35) und Folienbahn (28) miteinander verbunden werden,
d) die Siegelnähte sind Taschennähte (17) zur Begrenzung der Tasche (12), derart, dass dreieckförmige Taschenwände **durch** die Siegelnähte randseitig und im Bereich einer am Boden gebildeten Spitre verschlossen sind und an einem gegenüberliegenden Rand des Folienstreifens (35) offen bleiben unter Bildung der Taschenöffnung (18), wobei
e) quergerichtete Siegelnähte zur Bildung der Taschennähte (17) in doppelter Breite ausgebildet sind, wobei im Bereich der quergerichteten Siegelnähte doppelter Breite ein quergerichteter Trennschnitt **durch** die Folienbahn (28) einschließlich Folienstreifen (35) angebracht wird zum Abtrennen eines Beutels (10) mit offener Verschlusslasche (15), welche **durch** zweimaliges Falten um Kanten der Tasche (12) in die Schlieβstellung gefaltet werden kann.

10. Verfahren nach Anspruch 9, **gekennzeichnet durch** folgende Merkmale:
a) die Folienbahn (28) entspricht in ihrer Breite der Abmessung von zwei Beuteln (10), nämlich zwei nebeneinanderliegenden Taschen (12) und seitwärtsgerichteten Verschlusslaschen (15),
b) der Folienstreifen (35) entspricht in der Breite der entsprechenden Abmessung von zwei Taschen (12) und ist etwa mittig auf die Folienbahn (28) aufgelegt,
c) doppelte, im Bereich einer Siegelnaht miteinander verbundene, quer zur Folieribahn (28) nebeneinander positionierte Beutel (10) werden **durch** den quergerichteten Trennschnitt im Bereich einer quergerichteten Doppelnaht (37) von der Folienbahn (28) abgetrennt,
d) im Bereich einer weiteren Doppelnaht (38) wird ein Trennschnitt ausgeführt zum Abtrennen der beiden Taschen (12) voneinander, wobei die durchtrennte Doppelnaht (38) eine Bodennaht oder eine Seitennaht (36) für jede Tasche (12) eine Beutels (10) bildet.

11. Verfahren nach Anspruch 9 oder 10, **dadurch gekennzeichnet, dass** die Doppelnaht (38) zur Abgrenzung der beiden Taschen (12) der gleichzeitig hergestellten bzw. von der Folienbahn (28) abgetrennten Beutel (10) schräg bzw. diagonal gerichtet ist, derart, dass nach Anbringen des Trennschnitts im Bereich der Doppelnaht (38) dreieckförmige Taschen (12) der beiden Beutel (10) gebildet werden mit jeweils einer schräggerichteten Seitennaht (36).

## Claims

1. Pouch made of thermally sealable film, having a pocket (12) for pouch contents, in particular a portion of tobacco (11), and having a closure tab (15) which, when the pouch (10) is closed, covers a pocket opening (18) and lies flat against at least one pocket wall (13, 14), **characterized by** the following features:
a) the pocket (12) is formed as a triangle and consists of two triangular pocket panels (13, 14), namely a front panel (13) and a rear panel (14),
b) the pocket panels (13, 14) are connected to one another at the peripheries by a pocket seam (17) on the one hand and by a folding edge (16), or by a further lateral seam (36), on the other hand,
c) the pocket opening (18) is located opposite a tip (19) which is formed by converging pocket peripheries,
d) in the closed position, which is achieved by twice folding the closure tab (15) about adjoining pouch edges, the closure tab (15) lies flat against the front panel wall (13) of the pocket (12) by means of a triangular partial tab (22).

2. Pouch according to Claim 1, **characterized in that**, in its closed position, the closure tab (15) also lies flat against the rear panel (14) of the pocket (12) by means of a further triangular partial tab (23).

3. Pouch according to Claim 1 or 2, **characterized in that** the closure tab (15) is formed as a triangular or quadrangular, preferably rectangular or trapezoidal, continuation of the rear panel (14) of the pocket (12) and dimensioned such that two partial tabs (22, 23) are formed which correspond to the dimensioning of front panel (13) and rear panel (14) and are delimited from one another by fold line (26) in such a manner that, by means of a first folding step of the closure tab (15) about a first pouch edge (20), the first partial tab (22) is folded against the front panel (13) and, by means of a second folding step about a second pouch edge, which is angled in relation to the first pouch edge, the second partial tab (23) is folded against the rear panel (14), wherein preferably the front panel (13) and rear panel (14) are preferably completely covered by the partial tabs (22, 23) of the closure tab (15).

4. Pouch according to Claim 1 or one of the further claims, **characterized in that** the pocket (12) has the shape of a right-angled isosceles triangle, preferably having the pocket opening (18) in the region of one leg and the pocket seam (17) in the region of the other leg.

5. Pouch according to Claim 1 or one of the further claims, **characterized in that** the pocket (12) has the shape of an equilateral triangle.

6. Method for the manufacture of pouches (10) made of thermally sealable film, having a triangular pocket (12) for pouch contents, in particular a portion of tobacco (11), and having a closure tab (15) which, when the pouch (10) is closed, covers a pocket opening (18) and lies flat against at least one pocket panel (13, 14), **characterized by** the following features:
a) a continuous film sheet (28) having the transverse dimension corresponding to a pocket (12) plus a spread-out closure tab (15) is provided with a series of spaced parallel separating cuts (29) which extend from a free periphery of the film sheet (28) approximately to the centre, the separating cuts (29) being oriented at right angles or at an angle of 60° or at an angle of 45° in relation to a free periphery of the film sheet (28),
b) thereafter, a film tail, which is delimited by the separating cuts (29), is folded along a diagonal, centred fold line, thus creating a fold edge (16), in such a manner that two triangular partial tails lie against one another, thus creating front panel (13) and rear panel (14) of the pocket (12),
c) free peripheral strips of the folded front panel (13) and rear panel (14), these peripheral strips being oriented transversely or obliquely to the peripheral edge of the film sheet (28), are connected to one another by means of pocket seam (17), the pocket seam (17) extending transversely or at an angle to the longitudinal extent of the film sheet (28),
d) the film sheet (28) is thereafter severed in the region of the closure tab (15) by means of a separating cut which is a continuation of the separating cut being oriented transversely or obliquely to the film sheet (28) for the delimiting of the pocket panels (13, 14),
e) finally, the closure tab (15) is folded into the closed position by being folded twice about edges of the pocket (12).

7. Method according to Claim 6, **characterized by** the following features:
a) the continuous film sheet (28) having the transverse dimension of the pocket (12) in the region of the pocket opening (18) is transported preferably in a vertical plane from top to bottom and provided with a series of spaced separating cuts (29), which are oriented at an angle of approximately 45° in relation to a periphery of the film sheet and extend approximately to the centre of the same,
b) thereafter, a film tail, which is delimited by the separating cuts (29), is folded transversely to the film sheet (28) until it lies flat against the same, thus creating a front panel (13) of the pocket (12), an upper edge (20) of the front panel (13) being oriented transversely to the film sheet (28) and extending approximately across the full width of the same,
c) thereafter, an obliquely oriented free periphery of the front panel (13) has a correspondingly obliquely oriented seam made along it for the purpose of forming the pocket seam (17),
d) subsequently, an obliquely oriented further separating cut, which forms a continuation of the separating cut (29), is made along the pocket seam (17) for the purpose of separating the pouch (10) with closure tab (15) from the film sheet (28),
e) in a first folding step, the closure tab (15), which is triangular overall, is folded about the upper edge (20) of the pocket (12), said upper edge being formed in the region of the pocket opening (18), thus creating a partial tab (22) which lies flat against the front panel (13),
f) in a further folding step, a part of the closure tab (15), namely the triangular partial tab (23), is folded into the closed position about that edge of the pocket which has been formed by the pocket seam (17).

8. Method for the manufacture of pouches (10) made of thermally sealable film, having a triangular pocket (12) for pouch contents, in particular a portion of tobacco (11), and having a closure tab (15) which, when the pouch (10) is closed, covers a pocket opening (18) and lies flat against at least one pocket panel (13, 14), **characterized by** the following features:
a) a blank (32) for the production of a pouch (10) including closure tab (15) is separated from a continuous film sheet (28) along an obliquely oriented separation line, such that the blank (32) has a trapezoidal shape having cutting peripheries (33, 34) at an angle of preferably approximately 60°,
b) the blank (32) is dimensioned in the transverse direction to correspond to the depth of the pocket (12), in particular as a result of a corresponding width of the film sheet (28),
c) in a first folding step, a peripheral region of the blank (32) is folded over along a transversely oriented fold line, thus creating a triangular front panel of the pocket (12) by lying flat against a region of the blank (32) which forms the rear panel (14),
d) thereafter, the obliquely oriented cutting periphery (33) has a corresponding obliquely oriented sealing seam made along it to form the pocket seam (17) of the pocket (12),
e) that region of the blank (32) which projects as a protrusion beyond the pocket seam (17) and is shaped in particular as a parallelogram is thereafter folded, in a first folding step, along the blank periphery (33), which is in the region of the pocket seam (17), against the front panel (13), the partial tab (22) lying flat against the front panel (13),
f) thereafter, a part of the closure tab (15) which projects beyond the pocket (12) in the region of the pocket opening (18), namely the partial tab (23), is folded about the upper edge (20) of the pocket (12) against the rear panel (14).

9. Method for the manufacture of pouches (10) made of thermally sealable film, having a triangular pocket (12) for pouch contents, in particular a portion of tobacco (11), and having a closure tab (15) which, when the pouch (10) is closed, covers a pocket opening (18) and lies flat against at least one pocket panel (13, 14), **characterized by** the following features:
a) a continuous film sheet having the transverse dimension corresponding to at least the pocket (12) of the pouch (10) including the non-folded, extended closure tab (15) is provided, in the region of the pocket (12) which is to be manufactured, with a continuous film strip (35), which is placed in a single layer in the film sheet/sheet-material web (28),
b) the width of the film strip (35) corresponds to a transverse dimension of the pocket (12) to be manufactured,
c) sealing seams are applied in the region of the film strip (35), and connect the film strip (35) and the film sheet (28) to one another,
d) the sealing seams are pocket seams (17) for delimiting the pocket (12), such that triangular pocket panels are closed by the sealing seams peripherally and in the region of a tip which is formed at the bottom, and remain open at an opposing periphery of the film strip (35), thus creating a pocket opening (18), wherein
e) transversely oriented sealing seams for the formation of the pocket seams (17) are formed in double width, wherein a transversely oriented separating cut is made through the film sheet (28), including the film strip (35), in the region of the transversely oriented double-width sealing seams in order to separate a pouch (10) having an open closure tab (15) which can be folded into the closed position by being folded twice about edges of the pocket (12).

10. Method according to Claim 9, **characterized by** the following features:
a) the film sheet (28) corresponds in its width to the dimension of two pouches (10), namely two adjacent pockets (12) and laterally oriented closure tabs (15),
b) the film strip (35) corresponds in width to the corresponding dimension of two pockets (12) and is placed approximately centrally on the film sheet (28),
c) double pouches (10), which are connected to one another in the region of a sealing seam and positioned beside one another transversely to the film sheet (28), are separated from the film sheet (28) by the transversely oriented separating cut in the region of a transversely oriented double seam (37),
d) in the region of another double seam (38), a separating cut is executed in order to separate of the two pockets (12) from one another, wherein a bottom seam or a lateral seam (36) for each pocket (12) of a pouch (10) is formed by the severed double seam (38).

11. Method according to Claim 9 or 10, **characterized in that** the double seam (38) for delimitating the two pockets (12) of the pouches (10), which are simultaneously manufactured and/or separated from the film sheet (28), is oriented obliquely or diagonally such that triangular pockets (12) of the two pouches (10), each having an obliquely oriented lateral seam (36), are formed after the application of the separating cut in the region of the double seam (38).

## Revendications

1. Sachet en film thermoscellable, comprenant une poche (12) pour un contenu de sachet, en particulier pour une portion de tabac (11), et comprenant un rabat de fermeture (15) qui, lorsque le sachet (10) est fermé, recouvre une ouverture de poche (18) et s'applique contre au moins une paroi de poche (13, 14), **caractérisé par** les caractéristiques suivantes :
a) la poche (12) est triangulaire et est constituée de deux parois de poche triangulaires, à savoir une paroi avant (13) et une paroi arrière (14),
b) les parois de poche (13, 14) sont, du côté du bord, reliées l'une à l'autre par un joint de poche (17) d'une part et par une arête de pliage (16) ou par un joint latéral supplémentaire (36) d'autre part,
c) l'ouverture de poche (18) est disposée à l'opposé d'une pointe (19) formée par des bords de poche convergents,
d) dans la position de fermeture obtenue en pliant deux fois le rabat de fermeture (15) autour d'arêtes de sachet adjacentes, le rabat de fermeture (15) s'applique par un rabat partiel triangulaire (22) contre la paroi avant (13) de la poche (12).

2. Sachet selon la revendication 1, **caractérisé en ce que**, dans la position de fermeture, le rabat de fermeture (15) s'applique par un rabat partiel triangulaire supplémentaire (23) également contre la paroi arrière (14) de la poche (12).

3. Sachet selon la revendication 1 ou 2, **caractérisé en ce que** le rabat de fermeture (15) est réalisé sous forme de prolongement triangulaire ou quadrangulaire, de préférence rectangulaire ou trapézoïdal, de la paroi arrière (14) de la poche (12) et est dimensionné de telle sorte que deux rabats partiels (22, 23) délimités l'un de l'autre par une ligne de pliage (26) et correspondant à la dimension de la paroi avant (13) et de la paroi arrière (14) soient formés de telle sorte que le premier rabat partiel (22) soit plié contre la paroi avant (13) au moyen d'une première étape de pliage du rabat de fermeture (15) autour d'une première arête de sachet (20) et que le deuxième rabat partiel (23) soit plié contre la paroi arrière (14) au moyen d'une deuxième étape de pliage autour d'une deuxième arête de sachet orientée suivant un angle par rapport à la première arête de sachet, la paroi avant (13) et la paroi arrière (14) étant de préférence recouvertes sur toute leur surface par les rabats partiels (22, 23) du rabat de fermeture (15).

4. Sachet selon la revendication 1 ou selon l'une quelconque des autres revendications, **caractérisé en ce que** la poche (12) présente la forme d'un triangle isocèle rectangle, de préférence avec l'ouverture de poche (18) dans la région d'une cathète et le joint de poche (17) dans la région de l'autre cathète.

5. Sachet selon la revendication 1 ou selon l'une quelconque des autres revendications, **caractérisé en ce que** la poche (12) présente la forme d'un triangle équilatéral.

6. Procédé de fabrication de sachets (10) en film thermoscellable, comprenant une poche triangulaire (12) pour un contenu de sachet, en particulier pour une portion de tabac (11), et comprenant un rabat de fermeture (15) qui, lorsque le sachet (10) est fermé, recouvre une ouverture de poche (18) et s'applique contre au moins une paroi de poche (13, 14), **caractérisé par** les caractéristiques suivantes :
a) une bande de film continue (28) dont la dimension transversale correspond à une poche (12) plus un rabat de fermeture déployé (15) est pourvue d'une série de découpes de séparation (29) parallèles disposées à distance, lesquelles s'étendent à partir d'un bord libre de la bande de film (28) approximativement jusqu'au centre, les découpes de séparation (29) étant orientées suivant un angle droit ou suivant un angle de 60° ou suivant un angle de 45° par rapport à un bord libre de la bande de film (28),
b) ensuite, une languette de film délimitée par les découpes de séparation (29) est pliée le long d'une ligne de pliage diagonale centrale en formant une arête de pliage (16), de telle sorte que deux languettes partielles triangulaires s'appliquent l'une contre l'autre en formant la paroi avant (13) et la paroi arrière (14) de la poche (12),
c) des rubans de bord libres, orientés transversalement ou de manière oblique par rapport à l'arête de bord de la bande de film (28), de la paroi avant (13) et de la paroi arrière (14) pliées sont reliés l'un à l'autre au moyen d'un joint de poche (17), le joint de poche (17) s'étendant transversalement ou suivant un angle par rapport à l'étendue longitudinale de la bande de film (28),
d) ensuite, la bande de film (28) est séparée dans la région du rabat de fermeture (15) au moyen d'une découpe de séparation dans le prolongement de la découpe de séparation orientée transversalement ou de manière oblique par rapport à la bande de film (28), pour la délimitation des parois de poche (13, 14),
e) pour finir, le rabat de fermeture (15) est plié dans la position de fermeture en le pliant deux fois autour d'arêtes de la poche (12).

7. Procédé selon la revendication 6, **caractérisé par** les caractéristiques suivantes :
a) la bande de film continue (28) présentant la dimension transversale de la poche (12) dans la région de l'ouverture de poche (18) est transportée de préférence dans le plan vertical du haut vers le bas et est pourvue d'une série de découpes de séparation (29) disposées à distance, lesquelles sont orientées suivant un angle d'approximativement 45° par rapport à un bord de la bande de film et s'étendent approximativement jusqu'au centre de celle-ci,
b) ensuite, une languette de film délimitée par les découpes de séparation (29) est pliée transversalement par rapport à la bande de film (28) jusqu'à venir s'appliquer contre celle-ci en formant une paroi avant (13) de la poche (12), une arête supérieure (20) de la paroi avant (13) étant orientée transversalement par rapport à la bande de film (28) et s'étendant approximativement sur toute la largeur de celle-ci,
c) ensuite, le long d'une arête de bord libre, orientée de manière oblique, de la paroi avant (13) est réalisé un joint orienté de manière oblique de façon correspondante, pour la formation du joint de poche (17),
d) puis, en prolongeant la découpe de séparation (29), une découpe de séparation supplémentaire orientée de manière oblique est guidée le long du joint de poche (17) pour séparer de la bande de film (28) le sachet (10) comprenant le rabat de fermeture (15),
e) le rabat de fermeture globalement triangulaire (15) est, lors d'une première étape de pliage, plié autour de l'arête supérieure (20) de la poche (12) formée dans la région de l'ouverture de poche (18) en formant un rabat partiel (22) s'appliquant contre la paroi avant (13),
f) lors d'une étape de pliage supplémentaire, une partie du rabat de fermeture (15), à savoir le rabat partiel triangulaire (23), est pliée dans la position de fermeture autour de l'arête de la poche formée par le joint de poche (17).

8. Procédé de fabrication de sachets (10) en film thermoscellable, comprenant une poche triangulaire (12) pour un contenu de sachet, en particulier pour une portion de tabac (11), et comprenant un rabat de fermeture (15) qui, lorsque le sachet (10) est fermé, recouvre une ouverture de poche (18) et s'applique contre au moins une paroi de poche (13, 14), **caractérisé par** les caractéristiques suivantes :
a) une pièce découpée (32) pour la fabrication d'un sachet (10), rabat de fermeture (15) compris, est séparée d'une bande de film continue (28) le long d'une ligne de séparation orientée de manière oblique, de telle sorte que la pièce découpée (32) présente une forme trapézoïdale présentant des bords de coupe (33, 34) situés du côté du bord et orientés suivant un angle de préférence d'approximativement 60°,
b) la pièce découpée (32) est dimensionnée dans la direction transversale correspondant à la profondeur de la poche (12), en particulier en raison de la largeur correspondante de la bande de film (28),
c) lors d'une première étape de pliage, une région de bord de la pièce découpée (32) est repliée le long d'une ligne de pliage orientée transversalement en formant une paroi avant triangulaire de la poche (12) par application contre une région de la pièce découpée (32) formant la paroi arrière (14),
d) un joint de scellage orienté de manière oblique de façon correspondante est ensuite réalisé le long du bord de coupe (33) orienté de manière oblique, lequel joint de scellage forme le joint de poche (17) de la poche (12),
e) la région de la pièce découpée (32) qui fait saillie au-delà du joint de poche (17) sous forme de surlongueur, en particulier réalisée sous forme de parallélogramme, est ensuite, lors d'une première étape de pliage, pliée contre la paroi avant (13) le long du bord de pièce découpée (33), à savoir le bord dans la région du joint de poche (17), le rabat partiel (22) s'appliquant contre la paroi avant (13),
f) ensuite, une pièce partielle du rabat de fermeture (15) faisant saillie au-delà de la poche (12) dans la région de l'ouverture de poche (18), à savoir le rabat partiel (23), est pliée contre la paroi arrière (14) autour de l'arête supérieure (20) de la poche (12).

9. Procédé de fabrication de sachets (10) en film thermoscellable, comprenant une poche triangulaire (12) pour un contenu de sachet, en particulier pour une portion de tabac (11), et comprenant un rabat de fermeture (15) qui, lorsque le sachet (10) est fermé, recouvre une ouverture de poche (18) et s'applique contre au moins une paroi de poche (13, 14), **caractérisé par** les caractéristiques suivantes :
a) une bande de film continue dont la dimension transversale correspond au moins à la poche (12) du sachet (10), rabat de fermeture déployé non plié (15) compris, est pourvue dans la région de la poche à fabriquer (12) d'un ruban de film continu (35) qui est appliqué en une seule couche dans la bande de film (28),
b) la largeur du ruban de film (35) correspond à une dimension transversale de la poche à fabriquer (12),
c) des joints de scellage sont fixés dans la région du ruban de film (35), au moyen desquels le ruban de film (35) et la bande de film (28) sont reliés l'un à l'autre,
d) les joints de scellage sont des joints de poche (17) pour la délimitation de la poche (12), de telle sorte que des parois de poche triangulaires sont fermées par les joints de scellage du côté du bord et dans la région d'une pointe formée au fond et restent ouvertes au niveau d'un bord opposé du ruban de film (35) en formant l'ouverture de poche (18),
e) des joints de scellage orientés transversalement pour la formation des joints de poche (17) étant réalisés avec une largeur double, une découpe de séparation orientée transversalement étant réalisée à travers la bande de film (28), ruban de film (35) compris, dans la région des joints de scellage de largeur double orientés transversalement, pour séparer un sachet (10) comprenant un rabat de fermeture ouvert (15) qui peut être plié dans la position de fermeture en le pliant deux fois autour d'arêtes de la poche (12).

10. Procédé selon la revendication 9, **caractérisé par** les caractéristiques suivantes :
a) la largeur de la bande de film (28) correspond à la dimension de deux sachets (10), à savoir de deux poches juxtaposées (12) et de rabats de fermeture orientés latéralement (15),
b) la largeur du ruban de film (35) correspond à la dimension correspondante de deux poches (12) et le ruban de film est appliqué approximativement de manière centrale sur la bande de film (28),
c) des sachets doubles (10) reliés l'un à l'autre dans la région d'un joint de scellage et positionnés de manière juxtaposée transversalement par rapport à la bande de film (28) sont séparés de la bande de film (28) par la découpe de séparation orientée transversalement, dans la région d'un joint double orienté transversalement (37),
d) une découpe de séparation est réalisée dans la région d'un joint double supplémentaire (38) pour séparer les deux poches (12) l'une de l'autre, le joint double séparé (38) formant un joint de fond ou un joint latéral (36) pour chaque poche (12) d'un sachet (10).

11. Procédé selon la revendication 9 ou 10, **caractérisé en ce que** le joint double (38) pour la délimitation des deux poches (12) du sachet (10) simultanément fabriqué ou séparé de la bande de film (28) est orienté de manière oblique ou en diagonale de telle sorte qu'après la réalisation de la découpe de séparation dans la région du joint double (38), des poches triangulaires (12) des deux sachets (10) soient formées, chacune comprenant un joint latéral orienté de manière oblique (36).
